# EUROPÄISCHE PATENTSCHRIFT

(11) **EP 1 303 891 B1**
(45) Veröffentlichungstag und Bekanntmachung des Hinweises auf die Patenterteilung: **22.12.2010**
(21) Anmeldenummer: 01953121.9
(22) Anmeldetag: 27.06.2001
(51) Int. Cl.: H01R 35/02

(54) **BAUGRUPPE MIT GEHÄUSESTECKER**
SUBASSEMBLY WITH A PLUG-IN HOUSING CONNECTOR
ASSEMBLAGE COMPRENANT UN CONNECTEUR MONTE DANS UN BOITIER

(30) Priorität: 25.07.2000 DE 10036138
(43) Veröffentlichungstag der Anmeldung: 23.04.2003
(73) Patentinhaber: Continental Automotive GmbH, 30165 Hannover (DE)
(72) Erfinder: SCHEUERER, Ulf, 93047 Regensburg (DE)
(86) Internationale Anmeldenummer: PCT/DE2001/002372
(87) Internationale Veröffentlichungsnummer: WO 2002/009240

(56) Entgegenhaltungen:
- EP-A- 0 641 047
- EP-A- 0 908 974
- US-A- 5 800 191
- US-A- 5 901 923

## Beschreibung

Die Erfindung betrifft eine Baugruppe zum Einbau in ein Gehäuse, insbesondere Getriebe- oder Motorgehäuse, eines Kraftfahrzeugs, welche eine Tragplatte und einen an der Tragplatte angebrachten, als separates Teil ausgebildeten Steckverbinder umfaßt, wobei der Steckverbinder dafür vorgesehen ist, im eingebauten Zustand durch eine Steckeröffnung des Gehäuses hindurchzuragen.

Während früher für Motor- und Getriebesteuerungszwecke Elektroniksteuerungen verwendet wurden, die im Passagierraum des Kraftfahrzeugs (Kfz) untergebracht waren, gibt es derzeit einen Trend zur Integration der Steuerelektronik und der zugehörigen Sensorik in die entsprechende Baugruppe (d.h. Motor oder Getriebe). Die Vorteile einer solchen vollintegrierten Motor- bzw. Getriebesteuerung sind erhöhte Zuverlässigkeit und niedrigere Kosten.

Um elektrische Signale aus dem Getriebe- bzw. Motorgehäuse nach außen zu führen, werden öldichte Steckverbinder eingesetzt. Um die Montagefähigkeit und Dichtheit des Steckverbinders in einer Steckeröffnung des Gehäuses zu gewährleisten, müssen zum Ausgleich von Einbau-Toleranzen geeignete Maßnahmen getroffen werden, um den Stecker flexibel zu gestalten. Andererseits ist zu beachten, daß der Steckverbinder im eingebauten Zustand hohen Anforderungen an die Vibrationsfestigkeit und Langzeitdichtigkeit bei schwierigen Umweltbedingungen (Vibrationen bis etwa 33g, Temperaturwechsel im Bereich von -40° bis 140°C, ATF-Öl als Umgebungsmedium) genügen muß.

Es ist bereits ein Getriebestecker bekannt, dessen Kontaktstifte im Sockelbereich an ein Stanzgitter angebracht sind, welches in der Tragplatte geführt ist. Durch eine geeignete Ausbildung des Stanzgitters und eine verkippbare Anlenkung des Steckersockels am Tragkörper kann der Stecker in einem bestimmten Toleranzbereich flexibel ausgerichtet werden. Die Schwierigkeiten dieser Lösung bestehen in dem verhältnismäßig hohen Platzbedarf (zwischen der Tragplatte und dem Gehäusemuß ein bestimmter Mindestabstand eingehalten werden) und in der Gefahr des Auftretens von Materialermüdungen im Bereich der Verbindungen zwischen den Kontaktstiften und dem Stanzgitter.

Eine andere bekannte Möglichkeit besteht darin, eine starre Verbindung zwischen dem Steckverbinder und dem Tragkörper vorzusehen und den erforderlichen Toleranzausgleich durch einen dicken Dicht-O-Ring zu erreichen, der auf den Steckverbinder aufgeschoben wird. Diese Lösung ist für den Ausgleich

von großen Toleranzen nicht geeignet und ermöglicht zudem keine optimale mechanische Entlastung des Steckverbinders im Übergangsbereich zu der Tragplatte.

In der europäischen Patentanmeldung EP 0 908 974 A2 ist ein Getriebestecker beschrieben, der über ein Zwischenelement an der Tragplatte angebracht ist. Das Zwischenelement weist eine Gleitschiene auf, in welcher der Getriebestecker in einer vorgegebenen Richtung parallel zu der Tragplatte verschiebbar ist. Durch die Verschiebbarkeit des Getriebesteckers wird je doch kein Toleranzausgleich ermöglicht, da die Verschiebung koaxial zur Achse der Steckeröffnung erfolgt.

In der deutschen Gebrauchsmusterschrift DE 298 08 526 U1 ist ein elektrischer Steckverbinder beschrieben, bei welchem über eine Verdrehsicherung eine Verdrehung des Steckers gegenüber einem Gehäuse verhindert, eine Verlagerung desselben in gewissen Toleranzgrenzen jedoch ermöglicht wird.

Die Verdrehsicherung besteht aus zwei in unterschiedlichen Ebenen und senkrecht zueinander angeordneten Schlitzkulissen-und Kulis sen-Eingriffsstücken, welche eine relativ große Bautiefe benötigen

Der Erfindung liegt die Aufgabe zugrunde, eine Baugruppe der eingangs genannten Art zu schaffen, welche eine kostengünstige Flexibilisierung des Steckverbinders bezüglich der Tragplatte schafft. Insbesondere soll die hierfür vorgesehene Konstruktion einen geringen Platzbedarf aufweisen.

Die der Erfindung zugrundeliegende Aufgabenstellung wird durch die Merkmale des Anspruchs 1 gelöst.

Durch das Vorsehen einer Aufnahme in der Tragplatte, in welcher ein Sockelabschnitt des Steckverbinders mit seitlichem Spiel eingesetzt ist, wird eine vollständig lastfreie Ausrichtbarkeit des Steckverbinders bezüglich der Steckeröffnung während des Einbaus der Baugruppe in das Gehäuse erreicht.

Die Spaltweite zwischen einem Außenumfang des Sockelabschnitts des Steckverbinders und dem Innenumfang der Aufnahme kann dabei so bemessen sein, daß selbst bei großen Einbautoleranzen keine Biegebeanspruchungen am Steckverbinder auftreten.

Als weitere Maßnahme ist vorzugsweise ein Dämpfungsring vorgesehen, welcher am Steckverbinder im eingebauten Zustand zwischen einer Auflagefläche am Sockelabschnitt des Steckverbinders und dem Gehäuse angeordnet und angezwängt ist.

Durch den Dämpfungsring wird der Steckverbinder beim Einbau der Baugruppe mit der Stecköffnung ausgerichtet und in der Einbaulage fixiert.

Die erfindungsgemäße Baugruppe kennzeichnet sich dadurch, daß komplementär geformte Eingriffsabschnitte an Aufnahme und Steckersockel vorgesehen sind. Die Eingriffsabschnitte am Steckersockel und an der Tragplatte bilden vorzugsweise Auflageflächen für den Dämpfungsring. Darüber hinaus wird durch die Eingriffsabschnitte eine Drehsicherung des Steckverbin ders in der Tragplatte realisiert. Sollte es beim Einbau der Baugruppe oder im Fahrzeugbetrieb zu einer Drehbeanspruchung des Steckverbinders kommen, gewährleistet die Drehsicherung, daß die auftretenden Kräfte bereits bei einer minimalen Verdrehung des Steckverbinders abgefangen werden und daher nicht an den elektrischen Zuleitungen (z.B. flexible Leiterplatte) angreifen.

Bei einer besonders kostengünstigen Ausführungsvariante der Erfindung ist der Steckverbinder über eine am Boden des Steckverbindersockels angebrachte flexible Leiterplatte e lektrisch kontaktiert. Die elektrische Leiterplatte kann dabei als integrales Verbindungselement zur Verteilung von elektrischen Signalen im gesamten Getriebe oder Motor ausgelegt sein.

Nach einer bevorzugten Weiterbildung der Erfindung ist ein integraler Abschnitt der Tragplatte als Gehäusedeckel für ein elektrisches Steuergerät ausgebildet, und die flexible Leiterplatte erstreckt sich an der Unterseite der Tragplatte zu dem Steuergerät und kontaktiert die in dem Steuergerät untergebrachte Steuerelektronik elektrisch.

Weitere vorteilhafte Ausgestaltungen der Erfindung sind in den Unteransprüchen angegeben.

Die Erfindung wird nachfolgend anhand eines Ausführungsbeispiels unter Bezugnahme auf die Zeichnung erläutert; in dieser zeigt:
- Fig. 1: eine schematische Schnittdarstellung der erfindungs- gemäßen Baugruppe bestehend aus Tragplatte und daran angebrachtem Steckverbinder sowie weiterer Teile zum Einbau in ein Getriebe;
- Fig. 2: eine schematische Schnittdarstellung von Tragplatte und Steckverbinder im eingebauten Zustand;
- Fig. 3: eine entlang der Linie I-I aufgeschnittene Schrägan- sicht der in Fig. 2 dargestellten Anordnung;
- Fig. 4: eine schematische Schnittdarstellung entlang der Li- nie II-II in Fig. 3; und
- Fig. 5: eine schematische Schnittdarstellung entlang der Li- nie III-III in Fig. 3.

Fig. 1 zeigt ein Ausführungsbeispiel einer erfindungsgemäßen Baugruppe 1 zum Einbau in ein Kfz-Getriebe. Ein Teilabschnitt des Getriebegehäuses 2 mit einer Steckeröffnung 3 ist im oberen Teil der Fig. 1 erkennbar. Die Baugruppe 1 umfaßt eine Kunststoff-Tragplatte 4 und einen Steckverbinder 5. In einem integralen Abschnitt der Kunststoff-Tragplatte 4 ist ein haubenförmiger Deckel 4a für ein elektronisches Getriebesteuergerät ausgeformt. Der Deckel 4a wird von einer Dichtnut 6 umlaufen, welche in die von dem Getriebegehäuse 2 abgewandte Oberfläche der Kunststoff-Tragplatte 4 eingebracht ist. In die umlaufende Dichtnut 6 ist eine Formdichtung 7 eingesetzt.

Eine Aluminiumplatte 8 bildet die Bodenplatte des Getriebesteuergeräts. Die Aluminiumplatte 8 dient als Wärmesenke einer Elektronikschaltung, die z.B. auf einem Keramiksubstrat 9 realisiert ist, welches auf der Aluminiumplatte 8 angebracht ist.

Die elektrische Kontaktierung der Elektronikschaltung erfolgt über eine flexible Leiterplatte 10. Die flexible Leiterplatte 10 weist eine zentrale Aussparung 10a auf, durch welche im zusammengebauten Zustand das Keramiksubstrat 9 hindurchragt. In seitlicher Richtung erstreckt sich die flexible Leiterplatte 10 zu Sensoren und Aktoren, die sich außerhalb des Getriebesteuergeräts befinden und gegebenenfalls in der Kunststoff-Tragplatte 4 angebracht sein können, siehe z.B. einen mit Bezugszeichen 12 bezeichneten Temperatursensor. Ferner erstreckt sich die flexible Leiterplatte 10 zu dem Steckverbinder 5.

Der Zusammenbau der Einheit bestehend aus Getriebesteuergerät und Steckverbinder 5 erfolgt wie folgt:

Zunächst wird die flexible Leiterplatte 10 öldicht auf die Oberfläche der Aluminiumplatte 8 auflaminiert. Danach wird das Keramiksubstrat 9 mit der Elektronikschaltung auf der Aluminiumplatte 8 befestigt und durch Bonddrähte oder andere geeignete Kontaktierungselemente mit der flexiblen Leiterplatte 10 elektrisch verbunden.

In einem weiteren Arbeitsschritt wird der Temperatursensor 12 in die Kunststoff-Tragplatte 4 eingesetzt und der Steckverbinder 5 von unten (in Richtung des Pfeils P) in eine Aufnahmeöffnung 4b der Kunststoff-Tragplatte 4 eingeschoben, so daß er sich in der in Fig. 1 dargestellten Position befindet. Der Steckverbinder 5 weist eine Längsachse Z auf, die im wesentlichen senkrecht zu der Tragplattenebene XY verläuft.

In einem nächsten Schritt wird die Aluminiumplatte 8 mit der darauf angebrachten Elektronikschaltung und der flexiblen Leiterplatte 10 an die Kunststoff-Tragplatte 4 angesetzt. Durch die Formdichtung 7 wird ein durch die Aluminiumplatte 8 und den Deckel 4a definierter Innenraum des Getriebesteuergeräts gegen das Eindringen von Öl abgedichtet. Die flexible Leiterplatte 10 wird dabei zwischen der Formdichtung 7 und der Aluminiumplatte 8 durchgeführt.

Die Aluminiumplatte 8 kann in seitlicher Richtung durch ein optionales, sich bündig an die Aluminiumplatte 8 anschließendes Flexträgerelement 13 fortgesetzt werden. Das Flexträgerelement 13 dient zur Abstützung und Vorgabe eines definierten Verlaufs der flexiblen Leiterplatte 10 außerhalb der Aluminiumplatte 8 und sichert den Steckverbinder 5 gegen Herausfallen in Gegenrichtung zum Pfeil P.

Nachfolgend wird der Temperatursensor 12 und der Steckverbinder 5 elektrisch mit der flexiblen Leiterplatte 10 verbunden. Die Ankontaktierung erfolgt beispielsweise mittels eines Laserschweißverfahrens. Zu diesem Zweck weist das Flexträgerelement 13 an den entsprechenden Stellen Durchbrüche 13a auf, durch welche die Laserstrahlung auf die Unterseite der flexiblen Leiterplatte gerichtet werden kann.

Nach dem Kontaktierungsschritt wird im Rahmen der Getriebemontage der gesamte Zusammenbau in das Getriebe eingesetzt. Aufgrund des im folgenden noch näher erläuterten Aufbaus der erfindungsgemäßen Baugruppe können Einbautoleranzen durch eine Verschiebung des Steckverbinders 5 in der Aufnahmeöffnung 4b der Kunststoff-Tragplatte ausgeglichen werden. Im montierten Zustand verlaufen die Kunststoff-Tragplatte 4 und die Wandung 2 des Getriebegehäuses im Bereich der Steckeröffnung 3 parallel zueinander und der Steckverbinder 5 ragt durch die Steckeröffnung 3 hindurch. Die Abdichtung zwischen Steckverbinder 5 und Steckeröffnung 3 wird durch zwei am Steckerkörper sitzende Dichtringe 14a, 14b erreicht.

Ferner ist am Steckverbinder 5 im Bereich oberhalb der Tragplatte 4 ein Dämpfungsring 18 angebracht, welcher den Steckverbinder 5 nach der Montage im Getriebe gegenüber dem Getriebegehäuse klemmt. Der Dämpfungsring 18 bewirkt eine Fixierung und Lagedämpfung des Steckverbinders 5 im eingebauten Zustand.

Fig. 2 zeigt eine Schnittdarstellung des Steckverbinders 5 in Einbaulage. Der aus Kunststoff bestehende Steckverbinder 5 umfaßt einen Steckersockel 5a und einen an den Steckersockel angesetzten Steckerkopf 5b. Der Steckerkopf 5b weist in der dargestellten Ausführungsform einen Halsabschnitt 5.1 mit einer 90°-Umbiegung sowie einen sich daran anschließenden Steckabschnitt 5.2 auf. Der Steckabschnitt 5.2 ist aus einem zylinderförmigen Steckergehäuse 5.3 gebildet, in dessen Zentrum ein über das Steckergehäuse 5.3 hinausstehender Zentraldorn 5.4 angeordnet ist, siehe auch Fig. 3. Der Zentraldorn 5.4 ist mit einem sich verjüngenden Zentrierkanal 5.5 versehen, welcher mit einem entsprechend angeordneten Stift einer Steckerbuchse (nicht dargestellt) zusammenwirkt. Eine andere Möglichkeit besteht darin, daß der Steckverbinder 5 einachsig, d.h. ohne eine 90°-Umbiegung im Halsabschnitt 5.1 ausgeführt ist.

Selbstverständlich kann in alternativer Weise auch der männliche Steckabschnitt 5.2 als weibliche Buchse ausgeführt sein, welche mit einem nicht dargestellten externen männlichen Steckteil zusammenwirkt.

Steckersockel 5a und Steckerkopf 5b werden von elektrischen Leitern 15 durchlaufen. Die elektrischen Leiter sind im Bereich des Steckergehäuses 5.3 als hervorstehende Kontaktstifte 15.1 ausgebildet. Mit ihren anderen Enden 15.2 liegen die elektrischen Leiter 15 am Boden des Steckersockels 5a frei und werden dort von Leiterbahnen der flexiblen Leiterplatte 10 kontaktiert.

Im folgenden wird anhand der Figuren 2 und 3 die Anbringung des Steckersockels 5a an der Kunststoff-Tragplatte 4 näher erläutert.

Im eingebauten Zustand befindet sich der gesamte Zusammenbau bestehend aus Flexträgerplatte 13, flexibler Leiterplatte 10 und der erfindungsgemäßen Baugruppe (Kunststoff-Tragplatte 4 mit Steckverbinder 5) auf einer Hydraulik-Schaltplatte 16 des Getriebes. Die Hydraulik-Schaltplatte 16 verläuft parallel und unter geringem Abstand zu der Wandung 2 des Getriebegehäuses.

Der Steckersockel 5a ist mit einem teilkreisförmigen Ringfuß 5.6, welcher mit Radialstegen 5.6' versehen ist (siehe auch Fig. 5), an der Hydraulik-Schaltplatte 16 abgestützt. Der übrige Bereich des Steckersockelbodens ist gegenüber dem Ringfuß 5.6 zurückgenommen, so daß in diesem Bereich ein Zwischenraum zwischen der Hydraulik-Schaltplatte 16 und dem Boden des Steckersockels 5a vorhanden ist. In diesem Zwischenraum befindet sich das Flexträgerelement 13 sowie die darauf angeordnete flexible Leiterplatte 10. Es wird darauf hingewiesen, daß die flexible Leiterplatte 10 zumindest in der Nähe der Kontaktstellen zu den Leiterenden 15.2 nicht an dem Flexträgerelement 13 fixiert, sondern gegenüber diesem frei beweglich ist. Eine mechanische Fixierung der flexiblen Leiterplatte 10 erfolgt einerseits am Boden des Steckersockels 5a infolge der Ankontaktierung an die Leiterenden 15.2 (wobei zur Zugentlastung der Kontaktstellen am Steckerboden Pins 17 vorgesehen sind, die durch Bohrungen in der flexiblen Leiterplatte 10 hindurchragen) und andererseits an einem Ort, der weit genug von dem Steckverbinder 5 entfernt ist, um eine freie Verschiebbarkeit der flexiblen Leiterplatte 10 im Steckerbereich zu gewährleisten. Darüber hinaus kann zum Zwecke der Zugentlastung Leiterplattenmaterial in Form einer Leiterplattenwelle 10.1 vorgehalten werden.

Die Aufnahmeöffnung 4b der Tragplatte 4 ist so dimensioniert, daß zwischen dem Rand 4.1 der Öffnung und einem Außenumfang des Steckersockels 5a (in Fig. 2 ist ein unterer Bereich 5.9 und ein darüberliegender Abschnitt 5.7 dieses Außenumfangs sichtbar) ein in Umfangsrichtung durchgängiger Spalt vorhanden ist. Die Spaltweite kann etwa zwischen 0,5 mm und 2 mm betragen, wodurch ein Bewegungsweg von 1 mm bis 4 mm in sämtliche Richtungen der XY-Ebene realisiert wird.

Wie in Fig. 3 erkennbar, weist der Außenumfang des Steckersockels 5a in dem oberen Teilbereich auf Höhe des Abschnitts 5.7 ferner Umfangsvertiefungen 5.8 auf.

Fig. 4 zeigt einen Schnitt durch den Steckersockel 5a sowie die Kunststoff-Tragplatte 4 auf der Höhe der Umfangsabschnitte 5.7 und der Umfangsvertiefungen 5.8 entlang der Linie II-II in Fig. 3. Über den Umfang verteilt sind vier Umfangsvertiefungen 5.8 vorgesehen. Die zwischen den Umfangsvertiefungen 5.8 verbleibenden Umfangssegmente werden durch die Umfangsabschnitte 5.7 berandet. In die Umfangsvertiefungen 5.8 ragen komplementär ausgebildete Vorsprünge 4.2 der Kunststoff-Tragplatte 4 hinein, die an entsprechenden Abschnitten am Rand der Aufnahmeöffnung 4b realisiert sind, siehe auch Fig. 3.

Aus den Fig. 2 und 3 in Verbindung mit der Fig. 4 wird deutlich, daß der Dämpfungsring 18 bereichsweise auf den Oberflächen der Umfangsabschnitte 5.7 und den Oberflächen der Vorsprünge 4.2 der Kunststoff-Tragplatte 4 aufliegt. Aufgrund des von dem Dämpfungsring 18 auf beide Teile (Steckersockel 5a und Kunststoff-Tragplatte 4) ausgeübten Anpreßdrucks wird eine hohe mechanische Lagestabilität des Steckverbinders 5 im eingebauten Zustand erreicht.

Die Umfangsvertiefungen 5.8 des Steckersockels 5a bilden mit den Vorsprüngen 4.2 der Tragplatte 4 ferner eine Drehsicherung. Um während der Montage die freie Beweglichkeit des Steckverbinders 5 in der Aufnahmeöffnung 4b der Tragplatte 4 innerhalb des Toleranzmaßes nicht zu beeinträchtigen, setzt sich der Spalt mit im wesentlichen konstanter Spaltweite über den gesamten Umfangsverlauf zwischen den Abschnitten 4.2 und 5.8 bzw. 4.1 und 5.7 und insbesondere auch im Bereich der Übergänge zwischen den genannten Abschnitten fort.

In dem Bereich unterhalb der Umfangsvertiefungen 5.8 und der Umfangsabschnitte 5.7 ist der Außenumfang 5.9 des Steckersockels 5a kreisförmig ausgebildet. Dieser untere, ringförmige Bereich des Steckersockels 5a greift unter die Vorsprünge 4.2 der Tragplatte 4 und sichert den Steckverbinder 5 gegen Herausfallen in Richtung des Pfeils P.

Fig. 5 zeigt einen Schnitt durch die erfindungsgemäße Baugruppe auf Höhe der flexiblen Leiterplatte 10 entlang der Linie III-III in Fig. 3. Von der Kunststoff-Tragplatte 4 ist der Öffnungsrand 4.1 erkennbar, im Bereich des Steckersockels 5a verläuft der Schnitt durch den teilkreisförmigen Ringfuß 5.6 sowie durch Radialstege 5.6'. Die beiden äußeren Radialstege 5.6' sind lediglich in Form kurzer Stummel ausgebildet. Durch die seitliche Öffnung des teilkreisförmigen Ringfußes 5.6 erstreckt sich das Flexträgerelement 13 unter den Steckersockel 5a. Wie bereits beschrieben, ist das Flexträgerelement 13 im Bereich der Leiterenden 15.2 mit einer Aussparung 13a versehen, durch welche die Unterseite der flexiblen Leiterplatte 10 erkennbar ist. Die Kontaktstellen zwischen den Leiterenden 15.2 des Steckverbinders 5 und Leiterbahnen (nicht dargestellt) der flexiblen Leiterplatte 10 sind mit dem Bezugszeichen 19 gekennzeichnet. Sie können z.B. durch einen Laserschweißschritt gefertigt werden. Ferner sind die durch Öffnungen in der flexiblen Leiterplatte 10 hindurchragenden Pins 17 zu erkennen.

Anhand des vorstehend beschriebenen Ausführungsbeispiels wird deutlich, daß die Erfindung vor und beim Einbau der Baugruppe 1 ein allseitiges Bewegungsspiel des Steckverbinders 5 in der durch die Tragplatte 4 definierten XY-Ebene ermöglicht. Dabei sind geringste Einbautiefen von etwa 1 cm zwischen der Oberfläche der Hydraulik-Schaltplatte 16 und der Innenseite der Gehäusewandung 2 realisierbar, und es treten dennoch beim Einbau der Baugruppe keine Biegebeanspruchungen im Bereich der Kopplung zwischen Kunststoff-Tragplatte 4 und dem Steckverbinder 5 auf.

## Patentansprüche

1. Baugruppe zum Einbau in ein Gehäuse, welche eine Tragplatte (4) und einen an der Tragplatte (4) angebrachten, als separates Teil ausgebildeten Steckverbinder (5) umfaßt, wobei der Steckverbinder (5) im eingebauten Zustand durch eine Steckeröffnung (3) des Gehäuses (2) ragt, wobei eine parallel zur Achse der Steckeröffnung (3) des Gehäuses verlaufende Längsachse Z des Steckverbinders (5) im wesentlichen senkrecht zu einer Tragplattenebene XY orientiert ist, und wobei ein Sockelabschnitt (5a) des Steckverbinders (5) in eine Aufnahme (4b) der Tragplatte (4) eingesetzt ist, die ein Bewegungsspiel des Steckverbinders (5) in der XY-Ebene ermöglicht, **dadurch gekennzeichnet, daß** an der Aufnahme (4b) und am Sockelabschnitt (5a) des Steckverbinders (5) komplementär geformte Eingriffsabschnitte (5.8, 4.2) über den Umfang verteilt vorgesehen sind.

2. Baugruppe nach Anspruch 1, **dadurch gekennzeichnet**, -daß sich im mittenzentrierten Zustand zwischen einem Innen umfang (4.1; 4.2) der Aufnahme (4b) und einem Außenumfang 25 (5.7, 5.8; 5,9) des Sockelabschnitts (5a) ein Spalt von im wesentlichen konstanter Spaltweite erstreckt.

3. Baugruppe nach einem der vorhergehenden Ansprüche, **dadurch gekennzeichnet**, 30 -daß die Spaltweite zwischen 0,5 und 2,0 mm beträgt.

4. Baugruppe nach einem der vorhergehenden Ansprüche, **gekennzeichnet durch** - einen Dämpfungsring (18), welcher am Steckverbinder (5) im 35 eingebauten Zustand zwischen einer Auflagefläche am Sockelabschnitt (5a) des Steckverbinders (5) und dem Gehäuse (2) angeordnet ist.

5. Baugruppe nach Anspruch 4, **dadurch gekennzeichnet, daß** der Steckeröffnung (3) zugewandte Oberflächen der komplementär geformten Eingriffsabschnitte (5.8, 4.2) Auflageflächen für den Dämpfungsring (18) bilden.

6. Baugruppe nach einem der vorhergehenden Ansprüche, **dadurch gekennzeichnet, daß** der Steckverbinder (5) über eine am Boden des Sockelabschnitts (5a) angebrachte flexible Leiterplatte (10) elektrisch kontaktiert wird.

7. Baugruppe nach Anspruch 6, 15 **dadurch gekennzeichnet,**
- **daß** ein integraler Abschnitt der Tragplatte (4) einen Gehäusedeckel (4a) für ein elektrisches Steuergerät bildet, und
- **daß** sich die flexible Leiterplatte (10) an der Unterseite 20 der Tragplatte (4) zu dem Steuergerät erstreckt und dieses elektrisch kontaktiert.

8. Baugruppe nach einem der vorhergehenden Ansprüche, **dadurch gekennzeichnet, daß** das Gehäuse (2) ein Getriebe-oder Motorgehäuse eines Kraftfahrzeugs ist.

## Claims

1. Subassembly for installing in a housing, which subassembly comprises a supporting plate (4) and a plug-in connector (5) designed as a separate part and mounted on the supporting plate (4), the plug-in connector (5) protruding through a connector opening (3) in the housing (2) in the installed state, a longitudinal axis Z of the plug-in connector (5), running parallel to the axis of the connector opening (3) in the housing, being oriented substantially perpendicularly in relation to a plane XY of the supporting plate, and a base section (5a) of the plug-in connector (5) being inserted in a receptacle (4b) of the supporting plate (4) which allows movement play of the plug-in connector (5) in the XY plane, **characterized in that** provided on the receptacle (4b) and on the connector section (5a) of the plug-in connector (5) are engagement sections (5.8, 4.2) of a complementary form, distributed over the circumference.

2. Subassembly according to Claim 1, **characterized in that**, in the mid-centered state between an inner circumference (4.1; 4.2) of the receptacle (4b) and an outer circumference (5.7, 5.8; 5.9) of the base section (5a), there extends a gap of substantially constant gap width.

3. Subassembly according to one of the preceding claims, **characterized in that** the gap width is between 0.5 and 2.0 mm.

4. Subassembly according to one of the preceding claims, **characterized by** a damping ring (18), which is arranged on the plug-in connector (5) in the installed state between a resting surface on the base section (5a) of the plug-in connector (5) and the housing (2).

5. Subassembly according to Claim 4, **characterized in that** surfaces of the engagement sections (5.8, 4.2) of a complementary form facing the connector opening (3) form resting surfaces for the damping ring (18).

6. Subassembly according to one of the preceding claims, **characterized in that** the plug-in connector (5) is electrically contacted by means of a flexible printed circuit board (10) mounted on the bottom of the base section (5a).

7. Subassembly according to Claim 6, **characterized**
- **in that** an integral section of the supporting plate (4) forms a housing cover (4a) for an electrical control device and
- **in that** the flexible printed circuit board (10) extends on the underside of the supporting plate (4) to the control device and electrically contacts the latter.

8. Subassembly according to one of the preceding claims, **characterized in that** the housing (2) is a transmission or engine housing of a motor vehicle.

## Revendications

1. Module à incorporer dans un boîtier, qui comprend une plaque de support (4) et un connecteur (5) monté sur la plaque de support (4) et conformé en pièce séparée, dans lequel le connecteur (5) fait saillie à l'état incorporé à travers un évidement de passage (3) du boîtier (2), dans lequel un axe longitudinal Z du connecteur (5) s'étendant parallèlement à l'axe de l'évidement de passage (3) du boîtier est orienté sensiblement perpendiculairement à un plan XY de la plaque de support et dans lequel une partie formant culot (5a) du connecteur (5) est insérée dans un logement (4b) de la plaque de support (4), qui permet un jeu de déplacement du connecteur (5) dans le plan XY, **caractérisé en ce qu'**il est prévu, distribuées sur la périphérie, des parties d'accouplement (5.8, 4.2) formées de manière complémentaire sur le logement (4b) et sur la partie formant culot (5a) du connecteur (5).

2. Module selon la revendication 1, **caractérisé en ce qu'**à l'état centré entre une périphérie interne (4.1 ; 4.2) du logement (4b) et une périphérie externe 25 de la partie formant culot (5a), un espace (5.7, 5.8 ; 5.9) d'une largeur sensiblement constante s'étend.

3. Module selon l'une quelconque des revendications précédentes, **caractérisé en ce que** la largeur de l'espace est comprise entre 0,5 et 2,0 mm.

4. Module selon l'une quelconque des revendications précédentes, **caractérisé par** un anneau amortisseur (18), qui est agencé sur le connecteur (5) à l'état incorporé entre une surface d'appui sur la partie formant culot (5a) du connecteur (5) et le boîtier (2).

5. Module selon la revendication 4, **caractérisé en ce que** des surfaces, tournées vers l'évidement de passage (3), des parties d'accouplement (5.8, 4.2) formées de manière complémentaire forment des surfaces d'appui pour l'anneau amortisseur (18).

6. Module selon l'une quelconque des revendications précédentes, **caractérisé en ce que** le connecteur (5) est mis en contact électrique par le biais d'une plaque conductrice (10) flexible montée au fond de la partie formant culot (5a).

7. Module selon la revendication 6, **caractérisé en ce que** :
- une section intégrale de la plaque de support (4) forme un couvercle de boîtier (4a) pour un appareil de commande électrique, et
- la plaque conductrice (10) flexible s'étend sur la face inférieure 20 de la plaque de support (4) jusqu'à l'appareil de commande et est mise en contact électrique avec celui-ci.

8. Module selon l'une quelconque des revendications précédentes, **caractérisé en ce que** le boîtier (2) est une boîte de vitesses ou un carter de moteur d'un véhicule automobile.
